# EUROPÄISCHE PATENTSCHRIFT

(11) **EP 3 551 819 B1**
(45) Veröffentlichungstag und Bekanntmachung des Hinweises auf die Patenterteilung: **10.12.2025**
(21) Anmeldenummer: 17771982.0
(22) Anmeldetag: 18.04.2017
(51) Int. Cl.: E04F 21/16, B25G 3/02, B28B 11/08, B44D 3/16

(54) **BAUWERKZEUG, INSBESONDERE GITTER-RABOT UND VERFAHREN ZUR HERSTELLUNG DES BAUWERKZEUGS**
CONSTRUCTION TOOL, PARTICULARLY A GRID-TYPE PLANE AND METHOD TO MANUFACTURE SAID TOOL
OUTIL DE CHANTIER, EN PARTICULIER RABOT À GRILLE ET MÉTHODE DE FABRICATION DUDIT OUTIL

(30) Priorität: 14.04.2016 DE 102016004410
(43) Veröffentlichungstag der Anmeldung: 16.10.2019
(73) Patentinhaber: Decker, Erich, 86551 Aichach (DE)
(72) Erfinder: Decker, Erich, 86551 Aichach (DE)
(74) Vertreter: Beck & Rössig European Patent Attorneys
(86) Internationale Anmeldenummer: PCT/EP2017/000489
(87) Internationale Veröffentlichungsnummer: WO 2017/190827

(56) Entgegenhaltungen:
- EP-B1- 2 099 594
- DE-U1- 29 511 489
- US-A- 1 175 512
- US-A- 2 236 093
- US-A1- 2010 037 411

## Beschreibung

Die Erfindung betrifft ein Bauwerkzeug, insbesondere ein Rabot zur Bearbeitung von Putz- oder Putzträgerflächen gemäß dem Oberbegriff von Patentanspruch 1.

Aus US PS 852,991 ist ein Rabot bekannt, das einen plattenartigen Grundkörper umfasst, in welchen mehrere quer zu einer Längsachse dieses Grundkörpers verlaufende Arbeitsstege eingesetzt sind. Diese Arbeitsstege sind aus einem Stahl-Flachmaterial gefertigt und bilden jeweils eine Arbeitskante, die der Bearbeitung, insbesondere Glättung einer Putzfläche dient.

Aus DE 202 11 728 U1 ist ebenfalls ein Rabot bekannt, das einen im wesentlichen rechteckförmig gestalteten Basiskörper aufweist, der durch zahlreiche, gitterartig angeordnete Stege gebildet ist.

Aus EP 2 099 594 B1 ist ein Gitterrabot bekannt, dessen Längsstege als Abkantprofile gefertigt sind und einen U-förmigen Querschnitt aufweise. Im Rückenbereich dieser Längsstege sind Durchbrechungen ausgebildet über welche das im Rahmen der Nutzung des Werkzeuges abgetragene Material abfallen kann.

Der Erfindung liegt die Aufgabe zugrunde, ein Bauwerkzeug der vorgenannten Art, insbesondere ein Gitter-Rabot zu schaffen, das sich durch eine hohe Strukturfestigkeit auszeichnet, unter handhabungstechnischen Gesichtspunkten Vorteile gegenüber den bisherigen Konstruktionen bietet und zudem auch unter fertigungstechnischen Gesichtspunkten noch günstiger hergestellt werden kann.

Diese Aufgabe wird erfindungsgemäß durch ein Bauwerkzeug mit den in Patentanspruch 1 angegebenen Merkmalen gelöst.

Dadurch wird es auf vorteilhafte Weise möglich, ein Gitter-Rabot zu schaffen, bei welchem sich innerhalb der Gitterstruktur eine vorteilhafte Kräfteverteilung und damit eine besonders hohe Strukturfestigkeit ergibt und bei welchem ein zum Aufgriff und zur Handhabung des Gitterkörpers vorgesehener Handgriff hochfest über die Fixierlasche angebunden werden kann.

Das U-Profil ist derart gestaltet, dass dieses in dem zwischen den Längsschenkeln verlaufenden Rückenbereich mehrere vorzugsweise rechteckartige Ausnehmungen aufweist, aus welchen durch die Arbeitsstege von der bearbeiteten Putzfläche abgenommenes Material nach hinten aus dem Gitter-Rabot entweichen kann.

Der Basiskörper ist vorzugsweise so gestaltet, dass dieser eine an typische Abmessungen von entsprechenden Bauwerkzeugen angelehnte Rechteckstruktur bildet. Der Basiskörper ist hierbei vorzugsweise so dimensioniert, dass dessen in Längsrichtung gemessene Länge in etwa doppelt so groß ist wie die quer zur Längsrichtung gemessene Breite.

Der Basiskörper kann so ausgebildet sein, dass dieser wenigstens zwei, vorzugsweise drei in Längsrichtung verlaufende U-Profilelemente umfasst.

Der erfindungsgemäße Basiskörper umfasst vorzugsweise auch mehrere quer zu den Längsstegen ausgerichtet verlaufende, und mit den Längsstegen verschweißte Querstege. Vorzugsweise sind sowohl die Längsstege als auch die Querstege im Bereich der Kreuzungsstellen mit Ausklinkungsabschnitten versehen und über diese entsprechend komplementär ausgebildeten Ausklinkungsabschnitte ineinander gefügt, sodass sich die durch die jeweiligen Stege definierten Arbeitskanten im wesentlichen auf einem Arbeitsebenenniveau erstrecken. Die Längs- und Querstege sind vorzugsweise im Bereich der Ausklinkungsabschnitte miteinander verschweißt. Die entsprechenden Schweißnähte sind vorzugsweise als relativ kurze Kehlnähte ausgeführt.

Das erfindungsgemäße Bauwerkzeug ist mit einer Griffeinrichtung versehen, die einen Griffabschnitt umfasst, der sich auf einer der Arbeitszone abgewandten Griffseite des Basiskörpers befindet. Diese Griffeinrichtung kann insbesondere als Bügelgriff ausgeführt sein, der sich in Längsrichtung des Basiskörpers erstreckt. Der Griffabschnitt kann hierbei insbesondere mit einem, aus einem Flachmaterial gefertigten Bügelkern versehen sein, wobei dieser Bügelkern an den integral mit dem U-Profil ausgebildeten Fixierlaschen befestigt, insbesondere angeschraubt oder vernietet oder verstiftet werden kann.

Die durch den Basiskörper definierten Arbeitskanten sind vorzugsweise mit einer äußerst scharfen Zahnung versehen. Diese Zahnung kann durch Feinstanzen, Rollen, oder insbesondere auch Schneiden gefertigt sein. Die Lamellen können lokal gehärtet sein.

Gemäß einem weiteren Aspekt der vorliegenden Erfindung umfass diese auch ein Bauwerkzeug, insbesondere Rabot zur Bearbeitung von Putz oder Putzträgerflächen, mit einem Basiskörper der als Gitterstruktur ausgeführt ist und mehre Arbeits- oder Querstege umfasst die als solche einen in eine Arbeitszone eintauchenden Arbeitskantenbereich (AK) bilden, wobei wenigstens zwei der vorgenannten Arbeits- oder Querstege als Längsschenkel eines zur Arbeitszone hin offenen U-Profils ausgeführt sind, und diese U-Profile als umgeformte Blechschneidteile gefertigt sind, wobei der Arbeitskantenbereich (AK) eine Zahnkontur mit Zahnspitzen und Zahntälern hat, die durch Strahlschneiden herbeigeführt ist, wobei Zahnkontur und die Schnittführung derart abgestimmt sind, dass innerhalb einer Ausgangsmaterialplatte die Zahnspitzen eines Zuschnitts in die Zahntäler des benachbarten Zuschnitts eintauchen.

### Kurzbeschreibung der Figuren

Weitere Einzelheiten und Merkmale der Erfindung ergeben sich aus der nachfolgenden Beschreibung in Verbindung mit der Zeichnung. Es zeigt:
- **Figur 1a**: eine perspektivische Darstellung eines erfindungsgemäßen Gitter-Rabots,
- **Figur 1b**: eine perspektivische Darstellung eines als U-Profil gestalteten Querstegs eines erfindungsgemäßen Gitter-Rabots mit integral aus dem Blechzuschnitt ausgeklappter Fixierlasche für den Werkzeuggriff,
- **Figur 1c**: eine Querschnitt-Darstellung des Querstegs nach Figur 1b im Bereich der Fixierlasche,
- **Figur 1d**: eine perspektivische Darstellung eines als U-Profil gestalteten Längsstegs eines erfindungsgemäßen Gitter-Rabots mit integral aus dem Blechzuschnitt des U-Profils ausgeklappter Fixierlasche für den Werkzeuggriff,
- **Figur 2**: eine vereinfachte Detaildarstellung zur weiteren Erläuterung des Aufbaus des Basiskörpers eines erfindungsgemäßen Gitter-Rabots, hier mit einem besonders ausgestalteten Längs-Seitensteg,
- **Figuren 3a**, **3b und 3c**: unterschiedliche Gestaltungen der Kanten der Arbeitsstege,
- **Figur 4**: eine vereinfachte Darstellung zur Veranschaulichung des Aufbaus eines Basiskörpers mit zwei im Querschnitt U-förmigen Längsprofilen und mehreren hierzu quer verlaufenden U-Profil Querstegen,
- **Figur 5**: ebenfalls eine vereinfachte Schemadarstellung zur Veranschaulichung des Aufbaus eines Basiskörpers, der im Bereich seiner Außenumfangskanten vollständig von entsprechenden Längs- und Querstegen eingesäumt ist,
- **Figur 6**: eine Schemadarstellung zur Veranschaulichung des Aufbaus des erfindungsgemäßen Gitter-Rabots im Bereich einer Kreuzungsstelle eines Längssteges mit einem Quersteg;
- **Figur 7**: eine perspektivische Darstellung einer weiteren Variante eines erfindungsgemäßen Gitter-Rabots mit einem angestellten Stirnkanten-Quersteg;
- **Figur 8**: eine Skizze zur Veranschaulichung eines Schnittverlaufs in einem zur Fertigung der U-Profile vorgesehenen Blechmateriales, wobei es dieser Schnittverlauf ermöglicht, unter reduziertem Verschnittanteil, sowie Schnittlängensparend mit einem Schnitt jeweils zwei Zahnreihen zu fertigen.

Das in Figur 1 dargestellte Bauwerkzeug dient der Bearbeitung von Putz- oder Putzträgerflächen und umfasst einen Basiskörper 1, der als Gitterstruktur ausgeführt ist und mehrere Arbeitsstege 2, 3, 4 ... 7 umfasst, die als solche einen in eine Arbeitszone eintauchenden Arbeitskantenbereich AK bilden.

Das hier dargestellte Bauwerkzeug zeichnet sich dadurch aus, dass wenigstens zwei der vorgenannten Arbeitsstege 2 ... 7 als Längsschenkel eines zur Arbeitszone AK hin offenen U-Profilelements ausgeführt sind. Hierdurch ergibt sich eine besonders robuste Gestaltung des Bauwerkzeuges, da sämtliche Längsschenkel über den Rückenbereich des entsprechenden Profilelementes mit einem weiteren Längsschenkel gekoppelt sind und hierdurch eine besonders hohe innere Aussteifung und Strukturfestigkeit des Basiskörpers erreicht wird. Weiterhin ist erfindungsgemäß an jenem U-Profilelement U2 eine aus einem Ausschnitt des U-Profilelementes gefertigte Fixierlasche F1, F2 ausgebildet ist, die sich auf einer der Arbeitszone abgewandten Rückenfläche des U-Profilelementes U2 über diese Rückenfläche erhebt.

Jedes U-Profilelement ist vorzugsweise so gestaltet, dass dieses einen zwischen den Längsschenkeln verlaufenden Rückenbereich R umfasst, wobei in diesem Rückenbereich R Ausnehmungen, beispielsweise in Form von Rechteckaustanzungen, ausgebildet sind. Die hier zur Befestigung des Griffs 8 vorgesehene Fixierlaschen F1, F2 sind aus einem Blechmaterialabschnitt gebildet der aus einem zur Freigabe einer Ausnehmung vorgesehenen Bereich des Profilelementes aufgerichtet ist.

Der Basiskörper 1 ist vorzugsweise so gestaltet, dass dieser in an sich bekannter Weise in einer Draufsicht auf die Arbeitszone AK als Rechteckstruktur erscheint.

Der Basiskörper 1 ist hier derart dimensioniert, dass dessen in Längsrichtung gemessene Länge L in etwa doppelt so groß ist wie dessen quer zur Längsrichtung gemessene Breite B.

Bei dem hier gezeigten Ausführungsbeispiel umfasst der Basiskörper 1 insgesamt drei in Längsrichtung desselben verlaufende U-Profilelemente U1, U2, U3 sowie mehrere (hier fünf), ebenfalls durch U-Profilelemente gebildete Querstege Q1, Q2, Q3, Q4 und Q5.

Die Längsprofilelemente U1, U2 und U3 sind mit den Querprofilelementen Q1, Q2, Q3 über Ausklinkungsabschnitte ineinander gefügt, sodass sich die durch diese Stege definierten Arbeitskanten AK auf ein und demselben Arbeitsebenenniveau erstrecken.

Das erfindungsgemäße Gitter-Rabot ist mit einer Griffeinrichtung 8 versehen, die einen Griffabschnitt 8a umfasst, der sich auf einer der Arbeitszone AK abgewandten Griffseite des Basiskörpers befindet. Die Griffeinrichtung 8 ist als Bügelgriff ausgeführt, der sich in Längsrichtung L des Basiskörpers erstreckt. Der Griffabschnitt umfasst einen Bügelkern, der hier aus einem Stahl-Flachmaterial gefertigt ist und über Abkröpfungsabschnitte unmittelbar an die Rückseite des mittleren Längsprofils U2 angeschweißt ist.

Wie aus der Darstellung nach Figur 1b ersichtlich, ist es möglich, die Fixierlasche F1, F2 integral mit einem Quersteg Q1, ... Q5 zu bilden. Die Fixierlasche ist hier als rechteckige Struktur gestaltet, wobei deren obere Querkante F1K als Stützfläche fungiert an welcher eine Innenfläche einer Aufnahmenut eines Haltegriffes 8 innig anliegt und damit ein seitliches Kippen des Griffes 8 verhindert. Bei dem hier gezeigten Ausführungsbeispiel entsteht die Außenkontur der der Fixierlasche F1, F2 unmittelbar in Folge der zur Freilegung der Aussparung O1 vorgenommenen Schnittführung. Es ist jedoch auch möglich, die Fixierlasche F1, F2 mit einer innerhalb dieses maximalen Konturmusters liegenden Rahmen abweichend zu gestalten. Die Fixierlasche F1, F2 kann auch durch Aufschweißen einer Zusatzlage, oder durch Aufklappen einer weiteren Lasche (insbesondere möglich bei der Variante nach Figur 1d) verstärkt werden.

Wie aus der Darstellung nach Figur 1c ersichtlich ist es möglich, die Fixierlasche F1, F2 so auszubilden, dass sich diese als ebenflächige Verlängerung eines Arbeitssteges, insbesondere Quersteges Q2 darstellt.

Wie aus der Darstellung nach Figur 1d ersichtlich ist es möglich, die Fixierlasche F1, F2 auch integral mit einem Längssteg U2 zu bilden. Die Fixierlasche F1, F2 ist auch hier als rechteckige Struktur gestaltet, wobei deren obere Querkante F1K wiederum als Stützfläche fungiert an welcher eine Innenfläche einer Aufnahmenut eines Haltegriffes 8 innig anliegt und damit ein seitliches Kippen des Griffes 8 verhindert.

Wie aus Figur 2 ersichtlich, ist es möglich, den eine Längsseitenkante des Gitter-Rabots bildenden Längsschenkel 7 angestellt auszuführen, sodass mit diesem Längsschenkel 7 besonders wirkungsvoll ein Wand-Eckbereich ausgearbeitet werden kann.

Wie aus Figur 2 weiter ersichtlich, sind sowohl die Längs- als auch die Querstege 6, 9 mit Ausklinkungen 10 versehen und im Bereich dieser Ausklinkungen ineinandergefügt. Die Längs- und Querstege sind im Bereich dieser Ausklinkungen durch die hier angedeuteten Kehlnähte miteinander verschweißt.

In Figur 3a ist stark vereinfacht die Gestaltung der Arbeitszone AK eines Längsschenkels als gerade Kante dargestellt.

In Figur 3b ist die Gestaltung der Arbeitszone AK als sägezahnartig gezackte Arbeitskante dargestellt.

In Figur 3c ist die Gestaltung des Arbeitskantenbereiches AK als Trapez-Zahn Arbeitskante veranschaulicht.

Wie aus der Darstellung gemäß Figur 4 ersichtlich, ist es möglich, aus den erfindungsgemäß zur Bildung der Arbeitsschenkel herangezogenen U-Profilelementen einen Gitterkörper zu bilden, der wenigstens zwei in Längsrichtung ausgerichtete U-Profilelemente und mehrere hierzu quer verlaufende Quer-Profilelemente aufweist.

In Figur 5 ist ebenfalls stark vereinfacht eine Variante eines erfindungsgemäßen Gitter-Rabots dargestellt, bei welchem eine im wesentlichen durchgängige Längsseitenkante 7, 2 erreicht wird, indem die entsprechenden Längs-Profilelemente und vorderen bzw. hinteren Quer-Profilelemente bis an den Randbereich des Basiskörpers 1 herausgerückt sind.

Bei dem derart gestalteten Gitter-Rabot ist es möglich, im innenliegenden Bereich ein Längsstegepaar zu bilden, das nicht durch ein U-Profilelement gefertigt ist, sondern lediglich durch eingesetzte Flach-Materialstege gefertigt ist.

In Figur 6 ist stark vereinfacht nochmals ein Fügebereich dargestellt, wie er beispielsweise zwischen dem Längssteg 4 und dem Quersteg Q1 realisiert ist.

Der Gitterkorpus des erfindungsgemäßen Rabots ist vorzugsweise aus einem hochfesten Stahlmaterial, insbesondere einem korrosionsbeständigen Stahlmaterial gefertigt. Die Gestaltung der Arbeitskanten des Gitter-Rabots, insbesondere die dort vorzugsweise ausgebildete Verzahnung ist vorzugsweise auf den konkreten Einsatzfall abgestimmt. Über das erfindungsgemäße Gitter-Rabot lassen sich teil- oder auch vollständig ausgehärtete Putzflächen oder Putzträgerflächen glätten oder auch mit einer durch die Zahnung der Arbeitsstege definierten Körnung aufrauen.

Das erfindungsgemäße Gitter-Rabot eignet sich bei entsprechender Gestaltung der Arbeitskanten insbesondere auch zum Aufrauen von Kunststoffflächen, insbesondere von Isolierplatten, zur Verbesserung der Haftung von Zierputzschichten.

Die Profile können von unten, und/oder vom Rückenbereich her miteinander verschweißt werden, die Schweißstellen können als kurze Kehlnähte gestaltet sein. die Fügebereiche der Profile können so dimensioniert werden, dass die Fügung der Bauteile mit einer gewissen Pressung erfolgt und damit die Bauteile schon vor dem Schweißvorgang weitgehend lagerichtig gehalten sind.

Es ist möglich, die Arbeitskanten des Gitter-Rabots so zu gestalten, dass durch dieses auch im Trockenbau-Bereich ein Glätten oder Abhobeln von Verspachtelungsstellen möglich wird.

In Figur 7 ist in Form einer perspektivischen Darstellung einer weiteren Variante eines erfindungsgemäßen Gitter-Rabots mit einem angestellten Stirnkanten-Quersteg STL dargestellt. Für dieses Gitter-Rabot gelten die vorangegangenen Ausführungen sinngemäß.

Der Stirnkantenabschnitt STL bildet einen integralen Bestandteil des vorderen, als Abkant- oder Biegeumformprofil gefertigten Querstegelements Q5'. Der Anstellwinkel W liegt vorzugsweise im Bereich von 60 bis 75°. Die vordere Arbeitskante AK5 erstreckt sich innerhalb der durch die übrigen Arbeitskanten definierten Arbeitshauptebene E. Über den Stirnkantenabschnitt STL wird es möglich, mit dem erfindungsgemäßen Werkzeug Inneneckbereiche vorteilhaft auszuarbeiten, da über den Stirnkantenabschnitt STL bis in den innersten Eckbereich vorgedrungen werden kann.

Der Hauptkorpus umfasst zwei als Abkantprofile ausgeführte Längsstege U1, U2 sowie einen Seitenabschlusssteg U3'. Der Seitenabschlusssteg ist als Flachprofil ausgeführt und bildet eine im wesentlichen plane Längsseitenfläche.

Die Längsstege U1, U2, der Seitenabschlusssteg U3'und die Querstege Q1, Q2...Q5'sind über Fügeabschnitte und Ausklinkungen ineinander gefügt und miteinander verschweißt. Der Hauptkörper wird vorzugsweise nach dem Zusammensetzen der Einzelteile ausgerichtet und im Bereich der Arbeitskanten überschliffen.

Der Gitterkorpus des erfindungsgemäßen Rabots ist vorzugsweise aus einem hochfesten Stahlmaterial, insbesondere einem korrosionsbeständigen Stahlmaterial gefertigt. Die Gestaltung der Arbeitskanten des Gitter-Rabots, insbesondere die dort vorzugsweise ausgebildete Verzahnung ist vorzugsweise auf den konkreten Einsatzfall abgestimmt. Über das erfindungsgemäße Gitter-Rabot lassen sich teil- oder auch vollständig ausgehärtete Putzflächen oder Putzträgerflächen glätten oder auch mit einer durch die Zahnung der Arbeitsstege definierten Körnung aufrauen.

Das erfindungsgemäße Gitter-Rabot eignet sich bei entsprechender Gestaltung der Arbeitskanten insbesondere auch zum Aufrauen von Kunststoffflächen, insbesondere von Isolierplatten, zur Verbesserung der Haftung von Klebstofflagen und Zierputzschichten. Es ist möglich, die Arbeitskanten des Gitter-Rabots so zu gestalten, dass durch dieses auch im Trockenbau-Bereich ein Glätten oder Abhobeln von Verspachtelungsstellen möglich wird.

Das hier dargestellte Bauwerkzeug zeichnet sich wiederum dadurch aus, dass wenigstens zwei der vorgenannten Arbeitsstege als Längsschenkel eines zur Arbeitszone hin offenen U-Profilelements ausgeführt sind. Hierdurch ergibt sich eine besonders robuste Gestaltung des Bauwerkzeuges, da sämtliche Längsschenkel über den Rückenbereich des entsprechenden Profilelementes mit einem weiteren Längsschenkel gekoppelt sind und hierdurch eine besonders hohe innere Aussteifung und Strukturfestigkeit des Basiskörpers erreicht wird. Weiterhin ist erfindungsgemäß an den Querstegen Q1, Q5 eine aus einem Ausschnitt des den jeweiligen Quersteg bildenden U-Profilelementes gefertigte Fixierlasche F1, F2 ausgebildet, die sich auf einer der Arbeitszone abgewandten Rückenfläche des U-Profilelementes Q1, Q5 über dessen Rückenfläche erhebt.

Jedes U-Profilelement ist vorzugsweise so gestaltet, dass dieses einen zwischen den Längsschenkeln verlaufenden Rückenbereich R umfasst, wobei in diesem Rückenbereich R Ausnehmungen, beispielsweise in Form von Rechteckaustanzungen, ausgebildet sind. Die hier zur Befestigung des Griffs 8 vorgesehene Fixierlaschen F1, F2 sind aus einem Blechmaterialabschnitt gebildet der aus einem zur Freigabe einer Ausnehmung vorgesehenen Bereich des Profilelementes aufgerichtet ist.

Wie aus der Darstellung nach Figur 8 ersichtlich ist es gemäß einem besonderen Aspekt der vorliegenden Erfindung möglich, die zur Fertigung der U-Profile vorgesehenen Blechteile als Schneidteile aus einem Blechmaterial herauszutrennen, wobei hierbei die Verzahnung unter einem speziellen Schnittverlauf realisiert wird der bewirkt, dass mit einem Schnitt zwei verwertbare, und zudem strukturmechanisch vorteilhafte Zahnreihen ZR1, ZR2 entstehen. Erfindungsgemäß folgt hierbei ein Schneidkopf einer "Zick-Zack-Bahn" die derart abgestimmt ist, dass sich wechselweise gerundete Zahnfüße und spitze Zahnspitzen ergeben. Der Schneidkopf ist vorzugsweise als Wasserstrahlschneidkopf ausgeführt. Alternativ hierzu ist es auch möglich, den Schneidkopf als Laserschneidkopf, oder anderweitigen Schneidkopf auszuführen. Grundsätzlich kann die erfindungsgemäße Schnittführung auch mit einer Drahterodiervorrichtung realisiert werden.

Mit dem oben beschriebenen Ansatz können die zur Fertigung der U-Profile vorgesehenen Materialstreifen M1, M2 unter Bildung ihrer Verzahnung aus einem Blechmaterial mit geringstem Verschnittanfall ausgeschnitten werden. Die so gefertigten Materialstreifen können nachfolgend durch plastische Umformung ("Abkanten") zu den erfindungsgemäßen U-Profilen aufgerichtet werden.

## Patentansprüche

1. Bauwerkzeug, insbesondere Rabot zur Bearbeitung von Putz oder Putzträgerflächen, mit:
- einem Basiskörper (1), der als Gitterstruktur ausgeführt ist und mehre Arbeits- oder Querstege (2,...7) umfasst, die als solche einen in eine Arbeitszone eintauchenden Arbeitskantenbereich (AK) bilden,
wobei
- wenigstens zwei der vorgenannten Arbeits- oder Querstege (2,...7) als Längsschenkel eines zur Arbeitszone hin offenen U-Profils ausgeführt sind,
- einer Griffeinrichtung (8), die einen Griffabschnitt umfasst der sich auf einer der Arbeitszone abgewandten Griffseite des Basiskörpers (1) befindet, wobei die Griffeinrichtung als Bügelgriff ausgeführt ist der sich in Längsrichtung des Basiskörpers erstreckt, und wobei der Griffabschnitt einen Bügelkern umfasst,
**dadurch gekennzeichnet,**
- **dass** an jenem U-Profilelement eine aus einem Ausschnitt des U-Profilelementes gefertigte Fixierlasche (F1, F2) ausgebildet ist, die sich auf einer der Arbeitszone abgewandten Rückenbereich (R) des U-Profilelementes über diesen Rückenbereich (R) erhebt,
- **dass** dieser Bügelgriff an der Fixierlasche (F1, F2) befestigt ist, und
- **dass** dieser Bügelkern an der integral mit dem Basiskörper ausgebildeten Fixierlasche (F1, F2) befestigt ist.

2. Bauwerkzeug nach Anspruch 1, **dadurch gekennzeichnet, dass** das U-Profil einen zwischen den Längsschenkeln verlaufenden Rückenbereich (R) umfasst, und dass in diesem Rückenbereich (R) Ausnehmungen ausgebildet sind und dass jene Fixierlasche (F1, F2) aus einem jene Ausnehmung freigebenden Materialabschnitt gefertigt ist.

3. Bauwerkzeug nach Anspruch 1 oder 2, **dadurch gekennzeichnet, dass** der Basiskörper (1) in einer Draufsicht auf die Arbeitszone (AK) als Rechteckstruktur erscheint.

4. Bauwerkzeug nach Anspruch 3, **dadurch gekennzeichnet, dass** der Basiskörper (1) derart dimensioniert ist, dass dessen in Längsrichtung gemessene Länge (L) in etwa doppelt so groß ist wie dessen quer zur Längsrichtung gemessene Breite (B).

5. Bauwerkzeug nach wenigstens einem der Ansprüche 1 bis 4, **dadurch gekennzeichnet, dass** der Basiskörper (1) zwei in Längsrichtung verlaufende U-Profilelemente (U1, U3) umfasst.

6. Bauwerkzeug nach wenigstens einem der Ansprüche 1 bis 5, **dadurch gekennzeichnet, dass** der Basiskörper in dessen Längsrichtung verlaufende Längsstege und quer hierzu verlaufende Querstege (Q1, ... Q5) umfasst.

7. Bauwerkzeug nach wenigstens einem der Ansprüche 1 bis 6, **dadurch gekennzeichnet, dass** die Längsstege und die Querstege über Ausklinkungsabschnitte ineinander gefügt sind, so dass sich die durch diese definierten Arbeitskanten auf einem Arbeitsebenenniveau erstrecken.

8. Bauwerkzeug nach wenigstens einem der Ansprüche 1 bis 7, **dadurch gekennzeichnet, dass** der Bügelkern an der integral mit dem Basiskörper ausgebildeten Fixierlasche angeschraubt, mit dieser vernietet oder verstiftet ist.

9. Bauwerkzeug nach wenigstens einem der Ansprüche 1 bis 8, **dadurch gekennzeichnet, dass** wenigstens zwei der vorgenannten Arbeits- oder Querstege (2,...7) als Längsschenkel eines zur Arbeitszone hin offenen U-Profils ausgeführt sind, und
- diese U-Profile als umgeformte Blechschneidteile gefertigt sind,
- wobei
- der Arbeitskantenbereich (AK) eine Zahnkontur mit Zahnspitzen und Zahntälern hat, die durch Strahlschneiden herbeigeführt ist, wobei Zahnkontur und die Schnittführung derart abgestimmt sind, dass innerhalb einer Ausgangsmaterialplatte die Zahnspitzen eines Zuschnitts in die Zahntäler des benachbarten Zuschnitts eintauchen.

## Claims

1. A construction tool, in particular a rake for working on plaster or plaster base surfaces, comprising:
- a base body (1) designed as a grid structure and comprising a plurality of working or transverse webs (2,...7), which as such form a working edge region (AK) extending into a working zone,
wherein
- at least two of the aforementioned working or transverse webs (2,...7) are designed as longitudinal legs of a U-profile open towards the working zone,
- a handle device (8) comprising a handle portion located on a handle side of the base body (1) facing away from the working zone,
- the handle device is designed as a bow handle extending in the longitudinal direction of the base body, and the handle portion comprises a bow core,
**characterized in that**
- a fixing tab (F1, F2) made from a cutout of the U-profile element is formed on the U-profile element, which fixing tab is located on a back region (R) of the base body facing away from the working zone U-profile element extends above this back region (R),
- this bow handle is attached to the fixing tab (F1, F2), and
- this bow core is attached to the fixing tab (F1, F2) formed integrally with the base body.

2. Construction tool according to claim 1, **characterized in that** the U-profile comprises a back region (R) extending between the longitudinal limbs, and that recesses are formed in this back region (R), and that this fixing tab (F1, F2) is made from a material section exposing this recess.

3. Construction tool according to claim 1 or 2, **characterized in that** the base body (1) appears as a rectangular structure in a plan view of the working zone (AK).

4. Construction tool according to claim 3, **characterized in that** the base body (1) is dimensioned such that its length (L) measured in the longitudinal direction is approximately twice as large as its width (B) measured transversely to the longitudinal direction.

5. Construction tool according to at least one of claims 1 to 4, **characterized in that** the base body (1) comprises two U-profile elements (U1, U3) extending in the longitudinal direction.

6. Construction tool according to at least one of claims 1 to 5, **characterized in that** the base body comprises longitudinal webs extending in its longitudinal direction and transverse webs (Q1, ... Q5) extending transversely thereto.

7. Construction tool according to at least one of claims 1 to 6, **characterized in that** the longitudinal webs and the transverse webs are joined together via notched sections, so that the working edges defined by them extend at the same working plane level.

8. Construction tool according to at least one of claims 1 to 7, **characterized in that** the stirrup core is screwed, riveted, or pinned to the fixing tab formed integrally with the base body.

9. Construction tool according to at least one of claims 1 to 8, **characterized in that** at least two of the aforementioned working or transverse webs (2,...7) are designed as longitudinal legs of a U-profile open toward the working zone, and
- these U-profiles are manufactured as formed sheet metal cutting parts,
- wherein
- the working edge region (AK) has a tooth contour with tooth tips and tooth valleys, which is created by jet cutting, wherein the tooth contour and the cutting path are coordinated such that, within a starting material plate, the tooth tips of one blank dip into the tooth valleys of the adjacent blank.

## Revendications

1. Outil de construction, notamment un râteau pour le travail du plâtre ou des supports en plâtre, comprenant :
- un corps de base (1) en structure grillagée et comportant une pluralité de nervures de travail ou transversales (2,...7) formant ainsi une zone de travail (AK) s'étendant dans une zone de travail,
où :
- au moins deux des nervures de travail ou transversales (2,...7) susmentionnées sont conçues comme des branches longitudinales d'un profilé en U ouvert vers la zone de travail,
- un dispositif de préhension (8) comprenant une partie de préhension située sur un côté du corps de base (1) opposé à la zone de travail,
- le dispositif de préhension est conçu comme une poignée arquée s'étendant dans le sens longitudinal du corps de base, et la partie de préhension comprend une âme arquée,
**caractérisé en ce que**
- une patte de fixation (F1, F2) réalisée à partir d'une découpe du profilé en U est formée sur ce dernier, cette patte de fixation étant située sur une zone arrière (R) du corps de base opposée à la zone de travail, le profilé en U s'étendant au-dessus de cette zone arrière. région (R),
- cette poignée en forme d'arc est fixée à la patte de fixation (F1, F2), et
- ce noyau en forme d'arc est fixé à la patte de fixation (F1, F2) formée d'un seul tenant avec le corps de base.

2. Outil de construction selon la revendication 1, **caractérisé en ce que** le profilé en U comprend une zone arrière (R) s'étendant entre les branches longitudinales, des évidements étant ménagés dans cette zone arrière (R), et **en ce que** la patte de fixation (F1, F2) est réalisée dans un profilé de matériau découvrant cet évidement.

3. Outil de construction selon la revendication 1 ou 2, **caractérisé en ce que** le corps de base (1) se présente sous la forme d'une structure rectangulaire dans une vue en plan de la zone de travail (AK).

4. Outil de construction selon la revendication 3, **caractérisé en ce que** le corps de base (1) est dimensionné de telle sorte que sa longueur (L), mesurée dans le sens longitudinal, soit environ deux fois supérieure à sa largeur (B), mesurée transversalement à ce sens.

5. Outil de construction selon au moins l'une des revendications 1 à 4, **caractérisé en ce que** le corps de base (1) comprend deux profilés en U (U1, U3) s'étendant dans le sens longitudinal.

6. Outil de construction selon au moins l'une des revendications 1 à 5, **caractérisé en ce que** le corps de base comprend des nervures longitudinales s'étendant dans le sens longitudinal et des nervures transversales (Q1, ... Q5) s'étendant transversalement à celui-ci.

7. Outil de construction selon au moins l'une des revendications 1 à 6, **caractérisé en ce que** les nervures longitudinales et les nervures transversales sont reliées entre elles par des sections crantées, de sorte que les arêtes de travail qu'elles définissent s'étendent au même niveau du plan de travail.

8. Outil de construction selon au moins l'une des revendications 1 à 7, **caractérisé en ce que** l'âme de l'étrier est vissée, rivetée ou goupillée sur la patte de fixation solidaire du corps de base.

9. Outil de construction selon au moins l'une des revendications 1 à 8, **caractérisé en ce qu'**au moins deux des nervures de travail ou transversales (2,...7) susmentionnées sont conçues comme des branches longitudinales d'un profilé en U ouvert vers la zone de travail, et
- ces profilés en U sont fabriqués sous forme de pièces de coupe en tôle formées,
- où
- la zone de bord de travail (AK) présente un contour de dent avec des pointes et des creux, réalisé par découpe au jet. Le contour de dent et la trajectoire de coupe sont coordonnés de telle sorte que, dans une plaque de matériau de départ, les pointes de dent d'une ébauche plongent dans les creux de dent de l'ébauche adjacente.
